# EUROPÄISCHE PATENTSCHRIFT

(11) **EP 0 605 068 B1**
(45) Veröffentlichungstag und Bekanntmachung des Hinweises auf die Patenterteilung: **03.01.1996**
(21) Anmeldenummer: 93250277.6
(22) Anmeldetag: 12.10.1993
(51) Int. Cl.: E06B 9/01, E06B 9/52

(54) **Rahmenhalterung zum Schliessen von Öffnungen**
Support for frames closing an opening
Dispositif de support des cadres de fermeture de fenêtres

(30) Priorität: 30.12.1992 DE 9217905 U
(43) Veröffentlichungstag der Anmeldung: 06.07.1994
(73) Patentinhaber: Richter, Hans Dieter, D-10715 Berlin (DE)
(72) Erfinder: Richter, Hans Dieter, D-10715 Berlin (DE)

(56) Entgegenhaltungen:
- DE-A- 3 610 908
- DE-U- 8 709 683
- US-A- 2 594 864
- US-A- 2 928 146

## Beschreibung

Die Rahmenhalterung besteht aus vier äußeren und vier inneren geraden Rahmenschenkeln, die an den Ecken untereinander mit abgerundeten Eckverbindungen verbunden sind. In den Eckverbindungen sind Abstandhalter als Feststellpunkt nach außen eingegossen.

Eine derartige Rahmenhalterung ist durch DE-U-8709683 bekannt. Die Erfindung bezweckt mit den Merkmalen des Anspruchs 1, die Handhabung zu erleichtern.

Der Feststellteil besteht insbesondere aus einer Halterung in U-Form mit einem Hebel als Feststeller,der durch eine Niete befestigt ist. In jeder der vier Führungsrahmenstangen befindet sich eine öffnung für den konischen Teil des Feststellhebels, der beim Herunterdrücken in eine als Gegenlager verwendete, zwischen Führungsstange und Feststellhebel in die öffnung fixiert eingelegte Rundscheibe, eingepresst wird.

Für den Gebrauch wird eine Rahmenhalterung in die zu schließende Öffnung (nach Lösen der Feststellhebel) eingepasst. Abdeckmaterial (z.B. Folie, Stoff) wird hinter die Rahmenhalterung gezogen, so daß sie zwischen öffnung und Vorrichtung abdichtet. Der so bespannte Rahmen wird in die öffnung gedrückt, bis die Halterung in der vorhandenen öffnung derart festsitzt, daß sich die Eckstifte in die vorhandene Ecke/ Wand einklemmen und so der Konstruktion Halt geben, indem sich der Rahmen einspannt. Zur Fixierung der Anpassung werden die vier an den Rahmenstangen angebrachten Feststellhebel umgelegt und somit fixiert. Die nach vorne um die Rahmenstangen umgelappte Abdeckung wird befestigt, z.B. durch Festklemmen mittels Aufdrücken der passgerechten Feststellklammern.

Handelsübliche Abdeckmaterialen ohne Rahmenhalterung in die Öffnungen (z.B. Fenster / Türen) zu befestigen, war und ist bis heute zeitaufwendig. Die hier vorliegende Rahmenhalterung schützt zeitsparend, Folgeschäden vermeidend und zuverlässig in der Anwendung.

Bei herkömmlichen Methoden werden Nägel, Klebebänder, Heftvorrichtungen u.ä. benutzt, die ihrerseits keinesfalls einen reißsicheren Schutz bieten, sondern zusätzlich die Holz - o.a. - Rahmen beschädigen. Dadurch werden Nachbesserungen, oft sogar mehrfache, notwendig. Auch werden Klebereste / Nägel / Klemmen nicht oder nur teilweise - mit entsprechendem Zeitaufwand - entfernt.

Durch die vorgestellte Rahmenhalterung entfällt die oftmals notwendige Erneuerung der Abdeckung, z.B. durch Sturm/nicht haftende Klebebänder. Auch die bisherige Zerstörung der Abdeckung durch Fensteröffnungsversuche der Mieter tritt nicht mehr auf, da mit dieser Vorrichtung ein Belüftungsabstand von 0,3 bis 0,7 cm rund um das Fenster durch die in die Eckverbindungen des Rahmens eingegossenen Eckstifte - die obigen Abstand von der öffnungsleibung einstellen - erzielt wird.

Diese Rahmenhalterung erlaubt nun einen sauberen und Bausubstanz schonenden Schutz von Fenstern, Türen u.a.m. Sie ist langfristig immer neu einsetzbar.

Dabei gestaltet sich die Handhabung einfach und zeitsparend im Gegensatz zu den bisher üblichen komplizierten und zeitaufwendigen Konstruktionen.

Bei Wohnungssanierungen kann diese Rahmenhalterung auch als Raumteiler Anwendung finden. Für den Durchgang der Handwerker dient ein mit Scharnieren versehener Rahmen mit einer zusätzlichen Teleskopstange verbunden, als Tür, die passgerecht in den Raumteiler eingesetzt wird. Die Tür wird mit Abdeckmaterial bespannt, analog dem oben aufgeführten (Fenster/Tür) öffnungsschutz.

Am bodenseitigen Teil der Rahmenhalterung ist auf die Vier-kantstange eine Stufe fugenlos aufsetzbar, die beidseits in einer schrägen Ebene sich dem Bodenniveau annähert und durch diese rampenähnliche Abstützung der Stufe Stabilität und Sicherheit gewährleistet.

Für die Vorrichtung einige Anwendungsmöglichkeiten:
a) Wetterschutz bis zum Einsetzen neuer Fenster.
b) Schutz von öffnungen (Fenster/Türen) während Fassadenrenovierungen.
c) Am Neubau, bis Türen und Fenster eingesetzt werden, vor allem bei zu erwartender Schlechtwetterperiode.
d) Innen wie außen können alle Fenster schonend und ohne bleibende Schäden vor Verschmutzung geschützt werden. Auch ist die Konstruktion leicht zu entfernen und umzusetzen bei gleicher Öffnungsgröße, so daß z.B. beim Spritzen von Decken- / Wandflächen eine Abdeckung unverändert nacheinander für gleichgroße öffnungen verwendet werden kann. Differenzen können nachgestellt werden!
e) Fensteranstricharbeiten erfordern längeres Offenstehen der Flügel. Hierbei kann die bespannte Rahmenhalterung als Schutz bei feuchter Witterung von großem Vorteil sein.

### EINZELTEILE

01. Führungshohlstange rechteckig
02. Innenhohlstange rechteckig
03. Eckverbindung (eingegossener Eckstift)
04. Eingegossener Eckstift (Abstandhalter)
05. Feststellhalterung
06. Bohrung für Niete
07. Niete
08. Feststellhebel (auf - zu)
09. Druckscheibe
10. Bohrung für Druckscheibe
11. Klammer zur Fixierung von Rahmen/Abdeckmaterial
12. Raumteilerstufe (mittig)
13. Rahmenhalterung (ausziehbar nach oben/unten)
14. Raumteiler (ausziehbar nach oben/unten)
15. Teleskopstange zur Verstärkung/Stabilisierung
16. Verbindungsstück für Teleskopstange
17. Teleskopstange mit Scharnier (Tür)
18. Teleskopstangentür (ausziehbar in Breite))

## Patentansprüche

1. Rahmenhalterung zum Schließen von öffnungen mit vier Rahmenschenkeln, die an den Ecken untereinander mit eingegossenen, abgerundeten Eckverbindungen (3) verbunden sind, dadurch gekennzeichnet, daß die Rahmenschenkel aus vier äußeren geraden und kantigen Hohlstangen (1) als Führungsschienen bestehen, in denen jeweils vier innenliegende gleichgestaltete Hohlstangen (2) teleskopartig verschiebbar einliegen und mittels eines Feststellteils (5,6,7,8,9) relativ zu den äußeren Hohlstangen (1) festgestellt werden können, und daß in den Eckverbindungen (3) jeweils ein Stift (4) als Abstandhalter und Feststellpunkt nach außen eingegossen ist.

2. Rahmenhalterung nach Anspruch 1, dadurch gekennzeichnet, daß der Feststellteil aus einer Halterung (5) in U-Form mit einem Hebel (8) als Feststeller besteht, der durch einen Niet (7) in einer Bohrung (6) einer Hebelhalterung befestigt ist.

3. Rahmenhalterung nach Anspruch 2, dadurch gekennzeichnet, daß am Berührungspunkt von Feststellhebel (8) und Hohlstange (1) sich in dieser eine Rundöffnung (10) befindet, in welche eine Druckscheibe (9) eingelegt ist.

4. Rahmenhalterung nach einem der Ansprüche 1 bis 3, dadurch gekennzeichnet, daß zur Verstärkung großer öffnungen eine zusätzliche offene Hohlstange (15) vorhanden ist, in deren beiden Endpunkten Verbindungsstücke (16) mit jeweils einem überstehenden U-Teil eingeschoben sind, welches sich festklemmend in die Hohlstange (1,2) hineinschiebt.

5. Rahmenhalterung nach Anspruch 4, dadurch gekennzeichnet, daß an die Teleskopstange (15) eine weitere Rahmenhalterung längs seitig mittels Scharnieren (17) angebracht ist, die in den Rahmen (14) eingespannt, als Durchgangstür dient.

6. Rahmenhalterung nach Anspruch 1 bis 5, dadurch gekennzeichnet, daß zur Verminderung der Unfallgefahr, die durch die bodenseitigen Hohlstangen (1,2) ensteht, eine Stufe (12) auf diese aufgesetzt wird und durch angenietete Fixierungsklammern (11) befestigt wird.

## Claims

1. A frame retainer for closing openings by means of four frame members which are connected to each other by cast-in, rounded corner joints (3), being characterised by the frame members consisting of four external straight and angular hollow rods (1) as guide rails in which four internal, similarly designed hollow rods (2) are situated to be movable in a telescope fashion and can be arrested in relation to the external hollow rods by means of an arresting part (5, 6, 7, 8, 9) as well as the corner joints (3) each having a pin (4) cast in place as a spacer and fixing point.

2. A frame retainer according to claim 1, characterised by the fact that the arresting part comprises a U-shaped mount (5) with a lever (8) to act a latch which is held by a rivet (7) in hole (6) drilled in a lever mount.

3. A frame retainer according to claim 2, characterised by the fact that at the point where the arresting lever (8) meets the hollow rod (1), there is a circular hole (10) in the hollow rod (1) and a pressure plate (9) is inserted in this hole.

4. A frame retainer according to one of the claims 1 to 3, characterised by the fact that for reinforcing large openings an additional hollow rod (15) is added, the ends of which are fitted with connecting parts (16), each with a projecting U-section that is pushed into the hollow rods (1,2) and latches into place there.

5. A frame retainer according to claim 4, characterised by the fact that at the longitudinal edge, a second frame retainer is connected to the telescopic rod (15) by hinges (17), so that it serves as an access door mounted in frame (14).

6. A frame retainer according to claims 1 to 5, characterised by the fact that, to reduce the accident hazard presented by the hollow rods (1,2) at the floor end, a step (12) is placed over these and fixed in place by riveted clamps (11).

## Revendications

1. Fixation de cadres pour la fermeture d'ouvertures, composée de quatre parties de cadre connectées entre elles au moyen de jonctions angulaires (3) chellées et arrondies. Cette fixation est caractérisée par le fait que le cadre se compose de quatre barres creuses extérieures (1), droites et à arête vive, servant de railsguide, équipées à l'intérieur de quatre barres creuses (2) similaires qui peuvent être déplacées télescopiquement et arrêtées au moyen d'un dispositif de blocage (5,6,7,8,9) par rapport aux barres creuses (1) extérieures; une cheville (4), qui sert d'entretoise et de point de fixation, est chellée vers l'extérieur dans les quatre jonctions angulaires (3).

2. Fixation de cadres d'après la spécification 1, caractérisée par le fait que l'arrêt du dispositif de blocage se compose d'une attache en U (5) et d'un levier (8) fixé dans un trou de fixation (6) au moyen d'un rivet (7).

3. Fixation de cadres d'après la spécification 2, caractérisée par le fait que sur le point de contact entre le levier de blocage (8) et la barre creuse (1) se trouve une embouchure ronde où est insérée une rondelle de butée (9).

4. Fixation de cadres d'après l'une des spécifications 1 à 3, caractérisée par le fait que, pour le renforcement d'ouvertures de taille plus grande, est installée une barre creuse ouverte (15) supplémentaire, équipée sur les deux extrémités de pièces de jonction (16) ayant chacune un élément en U débordant qui se bloque en glissant dans la barre creuse (1,2).

5. Fixation de cadres d'après la spécification 4, caractérisée par le fait que, sur la tige télescopique (15), est installée longitudinalement, au moyen de charnières (17), une deuxième fixation qui sert de porte d'accès montée sur le cadre (14).

6. Fixation de cadres d'après les spécifications 1 à 5, caractérisée par le fait que, pour réduire le danger d'accident causé par les deux barres creuses (1,2) côté sol, on protège celles-ci avec une marche (12) bloquée par des agrafes de fixation rivetées (11).
